# EUROPÄISCHE PATENTSCHRIFT

(11) **EP 1 146 153 B1**
(45) Veröffentlichungstag und Bekanntmachung des Hinweises auf die Patenterteilung: **07.01.2004**
(21) Anmeldenummer: 01104969.9
(22) Anmeldetag: 01.03.2001
(51) Int. Cl.: D01H 9/18

(54) **Transport-und Lagersystem für Rechteck-Spinnkannen**
Transport and storage system for rectangular spinning cans
Système de transport et de stockage pour pots de filature rectangulaires

(30) Priorität: 12.04.2000 DE 10018184
(43) Veröffentlichungstag der Anmeldung: 17.10.2001
(73) Patentinhaber: Langen, Evelyn, 41179 Mönchengladbach (DE)
(72) Erfinder: Langen, Evelyn, 41179 Mönchengladbach (DE)
(74) Vertreter: von Creytz, Dietrich, Dipl.-Phys.

(56) Entgegenhaltungen:
- EP-A- 0 456 878
- EP-A- 0 508 365
- DE-A- 4 018 088
- DE-A- 19 713 859

## Beschreibung

Die Erfindung betrifft ein Transport- und Lagersystem für Rechteck-Spinnkannen, kurz Kannen, mit Kannenspeichern und -transportern zwischen ersten Maschinen, welche Spinnkannen - nämlich Leerkannen - füllen, und zweiten Maschinen, welche auf je einer Bearbeitungslinie bzw. Längsseite Spinnkannen - nämlich Vollkannen - leeren, wobei jede erste Maschine ein ihr unmittelbar zugeordnetes Kannen-Streckenlager mit Speicherplätzen für geordnet nebeneinander zu plazierende Leerkannen und Speicherplätzen für geordnet nebeneinander zu plazierende Vollkannen besitzt.

In der Textilindustrie werden Faserbänder (Vorgarn) von und zu Streckmaschinen sowie Flyern und Spinnmaschinen mit Hilfe sogenannter Spinnkannen transportiert. Nach dem Füllen oder Leerlaufen muß jede dieser Kannen durch eine neue, leere bzw. gefüllte Kanne ersetzt werden. Für den Fall sogenannter Rundkannen ist die Übergabe zwischen Karde und Strecke bekannt aus DE 4 015 377 A1.

Modernen Spinnmaschinen wird das Vorgarn in sogenannten Rechteckkannen mit genormter Größe von im Prinzip Quaderform angeliefert. Hierbei wird als Kannenlänge die parallel zum Kannenboden gemessene größte Rechteckseite bezeichnet, Kannenbreite ist die parallel zum Kannenboden gemessene Länge der schmalen Rechteckseite. Rechteckkannen werden an der Spinnmaschine in bestimmter Weise orientiert, nämlich auf jeder Bearbeitungslinie mit den breiten Rechteckseiten einander zugewandt, unter den Spinnstellen bzw. Spindeln der Spinnmaschine positioniert. Meist sind die beiden Längsenden der einzelnen Kanne nicht gleichwertig, so daß die an der Spinnmaschine technisch erforderliche Orientierung auch die entsprechende Ausrichtung (auf eines der Kannenlängsenden) umfaßt.

In der Kannen-Ablaufposition mit vorschriftsmäßig orientierter Kanne kann das Vorgarn an jeder Spinnstelle aus einer Kanne abgezogen werden. Wenn eine Kanne leergelaufen ist, wird sie durch eine volle Kanne ersetzt. Zum An- und Abtransport der Kannen werden sogenannte Kannentransporter bzw. -wechselwagen eingesetzt. Ein solcher Wagen läuft auf einer Fahrspur längs der meist auf einer geraden Linie nebeneinander in einer Bearbeitungslinie angeordneten Reihe von Arbeitsstellen bzw. Spindeln der Spinnmaschine und damit auf einer Fahrspur längs der zu betreuenden Kannenreihe, meist zwischen zwei Reihen von Spinnmaschinen.

In einer großen Spinnerei, die eine Vielzahl von Streckmaschinen mit nachgeschalteten Flyern und/oder Spinnmaschinen umfaßt, ist man bestrebt, zumindest die im wesentlichen automatisch arbeitenden Spinnmaschinen ununterbrochen, produzieren zu lassen. Das setzt voraus, daß die Spinnmaschinen ständig mit genügend Vormaterial, also vollen Spinnkannen (Vollkannen), versorgt werden und daß die leeren Spinnkannen (Leerkannen) abtransportiert werden. Da der Automatisierungsgrad bei den vorgeschalteten Anlagen, kurz: Vorwerk, die vom Öffnen eines als Rohmaterial angelieferten Faserballens ausgehen können, bisher nicht so weit gediehen ist wie in der eigentlichen Spinnerei, bemüht man sich, das Vormaterial mit Überkapazität in so großer Menge vorzubereiten und zu speichern, daß das Spinnen auch bei Maschinenstillständen im Vorwerk ohne Pause erfolgen kann.

Ein im vorstehenden Sinne bewährtes Transport- und Lagersystem für Rechteck-Spinnkannen wird beschrieben in DE 197 13 859 A1 und EP 08 69 206 A 2. Hiernach gelingt es, eine automatische Versorgung zwischen Streckmaschinen und Spinnmaschinen zu schaffen, indem zwischen die Maschinen der ersten Gruppe (Streckmaschinen) und die Maschinen der zweiten Gruppe (Spinnmaschinen) ein zusätzliches Kannenförder- und -lagersystem geschaltet wird.

In dem in der vorgenannten EP 08 69 206 A 2 beschriebenen Konzept werden die Rechteck-Spinnkannen in derjenigen Ausrichtung, in der sie die Streckmaschine verlassen durch den größten Teil des Lagersystems bis zu demjenigen Kannentransporter, der die Spinnkanne (Leerkanne oder Vollkanne) unmittelbar zu der Spinnstelle bringt, gehandhabt. Das bedeutet, daß an der Spinnmaschine Kannentransporter erforderlich sind, die die einzelne Spinnkanne den Erfordernissen an der jeweiligen Spinnstelle entsprechend orientieren. Im Bekannten erfolgt das dadurch, daß der Kannentransporter an die im letzten Speicher gelagerten Spinnkannen heranfährt, diese (ungedreht) aufnimmt und dann um eine Kurve, z.B. eine 90°-Kurve, fährt, um die Kanne zu drehen und dadurch für die Spindel der Spinnmaschine richtig zu orientieren.

Die genannte Umlenkung des einzelnen Kannentransporters kann bei automatischem Betrieb mit der nötigen Sicherheit nur ausgeführt werden, wenn der Transporter entsprechende (aufwendige) Lenkmittel besitzt. Weiterhin, bei sehr großen Anlagen wird für jede Spinnmaschinenseite ein gesonderter Kannentransporter benötigt. Diese Fahrzeuge können sich an der Annahme- oder Lieferstelle eines vorgeschalteten Kannenspeichers gegenseitig behindern.

DE 40 18 088 A1 offenbart ein Verfahren zur Automatisierung des Garnherstellungsvorgangs, besonders in Spinnereien mit Rotorspinnmaschinen. Vorgesehen werden fahrbare Bedienautomaten (Wagen) sowie unter den Spinnstellen der Maschine untergebrachte, einen runden oder unrunden Querschnitt aufweisende Kannen mit Spinnband (Rund- oder Rechteckkannen). Die Kannen werden unmittelbar an der Strecke auf einen Wagen gesetzt und zusammen mit dem Wagen direkt zur jeweiligen Wechselposition der einzelnen Spinnmaschine gebracht. Allerdings haben die Transportwagen im Bekannten beliebig gekrümmte Wege zurückzulegen und es fehlt ein für Störungen an der Strecke oder für Nachtschichten ausreichendes Übergabelager.

Der Erfindung liegt die Aufgabe zugrunde, das Transport- und Lagersystem so zu verbessern, daß an jeder Bearbeitungslinie bzw. Längsseite der Spinnmaschinen - allgemein der zweiten Maschinen - nur in Geradeausrichtung verlaufende Führungen für einen Kannentransporter zwischen einem Übergabespeicher und der jeweiligen Spinnstelle erforderlich sind. Bei automatischer Kannenversorgung der Spinnmaschine mit Hilfe von Schienenfahrzeugen als Verbindungsmittel zwischen Übergabespeicher und Spinnstelle soll mit ausschließlich geraden Schienen auszukommen sein.

Die erfindungsgemäße Lösung wird für das eingangs genannte Transport- und Lagersystem für Rechteck-Spinnkannen im Kennzeichen des Anspruchs 1 angegeben. Dabei wird zwischen ersten und zweiten Maschinen unterschieden. Bei der Jet- oder Ringspinnerei kann es sich bei den ersten Maschinen um Streckmaschinen oder Flyer und bei den zweiten Maschinen um Flyer oder die Spinnmaschinen handeln. Bei der im Rahmen der Erfindung bevorzugten Offen-End-Spinnerei (OE-Spinnerei) sind die ersten Maschinen im allgemeinen Streckmaschinen und die zweiten Maschinen OE-Spinnmaschinen

Erfindungsgemäß werden die Spinnkannen (zumindest die Vollkannen) bereits dem Kannen-Übergabespeicher in der räumlichen Orientierung zugeführt, in der sie in der Spinnmaschine geleert werden. Die einzelne Jet-, Ring- oder OE-Spinnmaschine usw. soll für jede ihrer Längsseiten einen zumindest für einen vorübergehenden Stillstand des Vorwerks ausreichenden Übergabespeicher besitzen, in welchem zumindest die Vollkannen, - vorzugsweise auch die Leerkannen (z.B. damit der weitere Betrieb auf dem Wege über die Streckerei usw. keine neuen Orientierungsarbeiten erfordert), - räumlich ebenso wie an der jeweiligen Spinnmaschinenseite (bzw. Bearbeitungslinie) selbst momentan abgearbeitete Kannen ausgerichtet sind. Einige Verbesserungen und weitere Ausgestaltungen der Erfindung werden in den Unteransprüchen beschrieben.

Der jeder Spinnmaschine zugeordnete Übergabespeicher soll so viele Kannen umfassen, daß der automatische Betrieb - jedenfalls vorübergehend - möglich ist, ohne daß der Speicher mit neuen Kannen (Vollkannen) versorgt werden müßte. Gegenüber vorgenannter EP 08 69 206 A 2 bedeutet die Erfindung unter anderem, daß der dort zwischen den ersten Maschinen und den zweiten Maschinen vorgesehene Lagerspeicher im Prinzip aufgelöst und auf die Übergabespeicher der Spinnmaschinen aufgeteilt wird.

Da erfindungsgemäß die entlang der jeweiligen Spinnmaschine arbeitenden Kannentransporter die Kannen schon in der für die eigentliche Spinnerei richtigen Orientierung aufnehmen, brauchen diese Fahrzeuge keine Kurven zu durchlaufen, vielmehr können die Transporter auf geraden Führungen, z.B. mechanischen Führungen, Induktiv- oder Laserwahlführungen fahren. Mit anderen Worten, erfindungsgemäß stellt der einer Spinnmaschine zugeordnete Kannentransporter die einzelnen Kannen lediglich durch Parallelverschiebung genau so orientiert an der Spinnstelle ab, wie er die Kannen im Übergabespeicher aufgenommen hat.

Wenn der Übergabespeicher, in welchem die Kannen bereits räumlich so wie an der zugehörigen Spinnstelle orientiert sind, für einen längeren Stillstand im Vorwerk, z.B. für eine Nachtschicht oder ein Wochenende, ausreichen soll, kann er im Rahmen der Erfindung durch einen Zusatzspeicher mit im wesentlichen gleicher Kannnenorientierung und Aufgabe ergänzt werden. Vorzugsweise wird zu diesem Zweck auf der bezüglich der einzelnen Bearbeitungslinie gegenüberliegenden Seite der jeweiligen geraden Führung ein Kannen-Nachtschichtspeicher vorgesehen, zu welchem die Kannen ebenfalls, wie in der Bearbeitungslinie erforderlich, räumlich orientiert sind. Der Begriff "Nachtschicht" ist allgemein bezogen auf einen nicht nur vorübergehenden Stillstand des Vorwerks, z.B. auch für die Überbrückung eines Wochenendes, zu verstehen.

Erfindungsgemäß werden jeder Spinnmaschine Übergabespeicher sowie gegebenenfalls die Nachtschichtspeicher mit der bereits endgültigen räumlichen Ausrichtung der Spinnkannen zugeordnet; mit dieser Orientierung werden die Kannen - bevorzugt mit Hilfe eines Kannentransporters - zur Spinnstelle gebracht. Während die Kannen nach der genannten EP 08 69 206 A 2 mit Hilfe des Kannentransporters erst zwischen dem letzten der Spinnstelle vorgeordneten Speicher und der Spinnstelle richtig orientiert bzw. gedreht werden, erfolgt das Drehen erfindungsgemäß bereits beim oder vor dem Einsetzen der Kanne in den Übergabespeicher, evtl. sofort im Anschluß an die Kannenablage der Streckmaschine ggfs. eines Flyers.

Bei erfindungsgemäßer Versorgung einer Spinnmaschine gehört zu jeder der beiden Längsseiten bzw. Bearbeitungslinien der Maschine und damit auch des zugehörigen Kannenspeichers ein Kannentransporter, insgesamt wird die Maschine also von zwei Transportern bedient. Die beiden Kannentransporter der Spinnmaschine können unabhängig voneinander arbeiten, da jeder von ihnen seine eigene Lieferstelle an seinem eigenen Übergabespeicher (bevorzugt für Voll- und Leerkannen) besitzt. Dadurch wird das Fördersystem vereinfacht. Gegenseitige Behinderungen dieser Kannentransporter können nicht auftreten. Kurven sind nicht zu durchfahren; mechanische gerade Führungen können im Boden eingelassen werden, so daß sie - wie eine in den Boden eingelassene Nut - den Querverkehr nicht behindern. Die Verwendung je eines Kannentransporters an jeder Spinnmaschinenseite bedeutet eine Nutzeffektsteigerung des einzelnen Transporters, weil der maximale (Leer-) Fahrweg eines Transporters nur höchstens eine Maschinenlänge betragen kann.

Im Rahmen der Erfindung ist es möglich, die Kannentransporter auf verschiedene Weise auszugestalten. In einer ersten Variante können auf dem einzelnen Transporter mehrere Kannenplätze, z.B. auch insgesamt zwei Plätze, für Leerkannen und Vollkannen vorgesehen werden. Auf dem Transporter kann außerdem ein Platz für eine mitfahrende Person (eventuell mit zusätzlicher Handsteuerung) vorgesehen werden. Die Möglichkeit einer solchen Personenbeförderung ist in großen Spinnereien sehr erwünscht, weil die Bediener zum Beheben von Maschinenfehlern (durch Rotlicht angezeigt) oft riesige Strecken zeitaufwendig zurücklegen müssen.

Bei einer weiteren Variante wird auf dem einzelnen Transporter nur ein Kannenplatz vorgesehen. Dieses Fahrzeug muß dann zwar für jede Kanne (Leerkanne oder Vollkanne) einen gesonderten Hin- und Herweg ausführen. Fahrzeuge diese Art sind aber wesentlich weniger aufwendig als Fahrzeuge mit zwei oder mehr Plätzen für zugleich zu transportierende unterschiedliche Kannen.

Anhand der schematischen Darstellung eines Ausführungsbeispiels eines Transport- und Lagersystems mit jeder Spinnmaschinenseite auf gerader Führung zugeordnetem Kannentransporter werden Einzelheiten der Erfindung erläutert.

In der in der Zeichnung in der Draufsicht dargestellten Anlage werden Rechteckspinnkannen 1 zwischen herkömmlich arbeitenden Streckmaschinen 2 und ebenso herkömmlich arbeitenden Spinnmaschinen 3, insbesondere OE-Spinnmaschinen, hin- und hertransportiert. In Pfeilrichtung 4 werden Vollkannen von den Streckmaschinen 2 (erste Maschinen) zu den Spinnmaschinen 3 (zweite Maschinen) gebracht. In Pfeilrichtung 4' werden Leerkannen in umgekehrter Richtung gefördert. Die gegenseitige räumliche Zuordnung der Spinn- und Streckmaschinen gemäß Zeichnung ist nicht erfindungswesentlich; die Streckmaschinen können auch ganz anders orientiert sein, ja in einem anderen Raum stehen.

An jeder Kannenfüllposition 5 der Streckmaschinen 2 wird die einzelne Kanne 1 mit verstrecktem Faserband gefüllt. Ist eine Kanne 1 voll, wird sie in ein Kannenlager, das sogenannte Streckenlager 6, gebracht. Dieses soll wenigstens einen Leerplatz 7 für die Vollkanne aufweisen, aber auch mindestens eine Leerkanne 8 enthalten, so daß nach Abtransport einer gerade befüllten Vollkanne 9 möglichst sofort eine Leerkanne 8 aus dem Lager 6 an die Kannenfüllposition 5 heranzubringen ist. Bevorzugt sollen im Streckenlager 6 die Leerkannen 8 und die Vollkannen 9 jeweils in Gruppen 10 und 11 nebeneinander geordnet positioniert bzw. gesammelt werden.

Zum Antransport von Leerkannen 8 zum Streckenlager 6 und zum Abtransport der dort angesammelten Vollkannen 9 dient im Ausführungsbeispiel ein Kannenförderer, der sogenannte Streckenförderer 12. Dieser soll eine Speicherkapazität für Kannen zum gleichzeitigen Aufnehmen von jeweils einer Gruppe 10 bzw. 11 von Leerkannen oder Vollkannen besitzen. Eine solche Kannengruppe 10 oder 11 kann vier Kannen umfassen.

Erfindungsgemäß wird der Streckenförderer 12 nicht nur zum Heranbringen von Leerkannen 8 oder zum Weitertransportieren von Vollkannen 9, sondern auch dazu eingesetzt, die einzelnen Kannen in die für die jeweilige Spinnstelle richtige räumliche Orientierung zu bringen und mit dieser Orientierung in einem Übergabespeicher 13 der Spinnmaschine 3 abzuliefern. Im gezeichneten Ausführungsbeispiel wird der Streckenförderer 12 zum Drehen der einzelnen Kannen, jeweils 90° um die vertikale Kannenachse, benutzt. Dadurch wird bei der gezeichneten gegenseitigen Anordnung (die Streckmaschinen und Spinnmaschinen befinden sich paarweise auf einer geraden Linie) erreicht, daß die von der Spinnmaschine 3 zur Streckmaschine 2 kommenden Leerkannen 8 mit der richtigen Orientierung in das Streckenlager 6 gelangen und die Vollkannen 9 mit der für die Spinnmaschine 3 bzw. für jede Seite der Spinnmaschine, bereits richtigen räumlichen Orientierung in einen Übergabespeicher 13 eingesetzt werden.

Erfindungsgemäß sind in jedem einer Spinnmaschine bzw. jeder Längsseite jeder Spinnmaschine zugeordneten Übergabespeicher 13 zumindest die Vollkannen räumlich ebenso orientiert wie an der Spinn bzw. Arbeitsstelle der Spinnmaschine selbst. Jeder dieser Übergabespeicher 13 soll - für jede Maschinenseite - so groß sein, daß er den automatischen Spinnmaschinenbetrieb garantieren kann. Zwischen jedem Übergabespeicher 13 und den Arbeitspositionen bzw. Spindeln jeder der Spinnmaschinen 3 wird für jede Spinnmaschinenlängsseite 14 ein Kannentransporter 15 vorgesehen. Dieser Kannentransporter 15 läuft auf einer durchweg geraden Führung 16 längs der Spinnmaschine und längs des Übergabespeichers 13. Der Transporter 15 holt Leerkannen 8 von den Spinnstellen, bringt sie in den Übergabespeicher 13 und ersetzt sie durch Vollkannen 9, die aus dem Übergabespeicher 13 stammen.

Der vorgeschaltete, oben genannte Streckenförderer 12 gemäß Zeichnung wird, z.B. in Schienen oder in einer Induktivführung, auf den gezeichneten Führungslinien 17 geradeaus von Speicher 6 zu Speicher 6 - oder an Kurven 18 umgelenkt - zur Versorgung der Übergabespeicher 13 herangezogen. Wichtig ist es im Ausführungsbeispiel, daß der Streckenförderer 12 sowohl geradeaus von Speicher 6 zu Speicher 6 als auch um die Kurven 18 fahren kann, so daß er einerseits, die Spinnkannen bei dem Transport in die richtige Orientierung zu bringen, in der Lage ist und andererseits einem anderen Streckenförderer 12 ausweichen kann.

Jeder Maschinenlängsseite 14 können - in Bezug auf die Führung 16 gegenüberliegend - Kannen-Nachtschichtspeicher 19 zugeordnet werden. Im Prinzip. können die Speicher 19 als Zusatzspeicher oder Teil der Übergabespeicher 13 angesehen werden. Natürlich sollen die Kannen auch im Nachtschichtspeicher 19 (genau wie im Übergabespeicher 13) in der Orientierung stehen, in der sie an der vorgesehenen Spinnstelle gebraucht werden.

### Bezugszeichenliste:

- 1 =: Kanne
- 2 =: Streckmaschine
- 3 =: Spinnmaschine
- 4, 4' =: Kannentransportrichtung
- 5 =: Kannenfüllposition
- 6 =: Streckenlager
- 7 =: Leerplatz
- 8 =: Leerkanne
- 9 =: Vollkanne
- 10 =: Gruppen von Leerkannen
- 11 =: Gruppen von Vollkannen
- 12 =: Streckenförderer
- 13 =: Übergabespeicher
- 14 =: Maschinenlängsseite
- 15 =: Kannentransporter
- 16 =: Führung
- 17 =: Führungslinie (12)
- 18 =: Kurve in Führungslinie
- 19 =: Nachtschichtspeicher

## Patentansprüche

1. Transport- und Lagersystem für Rechteck-Spinnkannen, kurz Kannen (1), mit Kannenspeichern und -transportern zwischen ersten Maschinen (2), welche Spinnkannen - nämlich Leerkannen (8) - füllen, und zweiten Maschinen (3), welche auf je einer Bearbeitungslinie bzw. Längsseite (14) Spinnkannen - nämlich Vollkannen (9) - leeren, wobei jede erste Maschine (2) ein ihr unmittelbar zugeordnetes Kannen-Streckenlager (6) mit Speicherplätzen (7) für mittelbar zugeordnetes Kannen-Streckenlager (6) mit Speicherplätzen (7) für geordnet nebeneinander zu plazierende Leerkannen (8) und Speicherplätzen für geordnet nebeneinander zu plazierende Vollkannen (9) besitzt, **dadurch gekennzeichnet, daß** die zweiten Maschinen (3) für jede ihrer Bearbeitungslinien (14) einen Kannen-Übergabespeicher (13) besitzt, in welchem zumindest die Vollkannen (9) räumlich ebenso wie die in der jeweiligen Bearbeitungslinie (14) selbst momentan abgearbeiteten Kannen orientiert stehen.

2. Transport- und Lagersystem nach Anspruch 1, **dadurch gekennzeichnet, daß** die Übergabespeicher (13) in räumlich gerader Fortsetzung der jeweiligen zweiten Maschinen (3), insbesondere von deren Längsseite (14), vorgesehen sind.

3. Transport- und Lagersystem nach Anspruch 1 oder 2, **dadurch gekennzeichnet, daß** an jeder Längsseite (14) der zweiten Maschinen (3) eine durchweg gerade Führung (16) für den dort zu verfahrenden Kannentransporter (15) vorgesehen ist.

4. Transport- und Lagersystem nach Anspruch 1 bis 3, **dadurch gekenn-zeichnet, daß** auf der bezüglich der jeweiligen Bearbeitungslinie (14) gegenüberliegenden Seite der geraden Führung (16) ein Kannen-Nachtschichtspeicher (19) vorgesehen ist, in welchem die Kannen bereits wie an der jeweiligen Spinnstelle der Bearbeitungslinie erforderlich, räumlich orientiert sind.

## Claims

1. A transport and storage system for rectangular spinning cans, for short cans (1), having can storage devices and transporters between first machines (2), which fill spinning cans, namely empty cans (8), and second machines (3), which on a processing line or longitudinal side (14) empty spinning cans, namely full cans (9), wherein each first machine (2) has a can drawing repository (6) associated directly with it with storage places (7) for empty cans (8) to be placed ordered next to one another and storage places for full cans to be placed ordered next to one another,
**characterised in that** the second machines (3) has a can transfer storage device (13) for each of its processing lines (14), in which at least the full cans (9) are spatially oriented just like the cans at present being processed in the respective processing line (14).

2. A transport and storage system according to Claim 1,
**characterised in that** the transfer storage devices (13) are provided in spatially straight continuation of the respective second machine (3), in particular its longi tudinal side (14).

3. A transport and storage system according to Claim 1 or 2,
**characterised in that** an altogether straight guide (16) is provided on each longitudinal side (14) of the second machines (3) for the can transporter (15) to be moved there.

4. A transport and storage system according to Claims 1 to 3,
**characterised in that** on the side of the straight guide (16) opposite with respect to the respective processing line (14) is provided a can night shift storage device (19), in which the cans are spatially orientated as required at the respective spinning station of the processing line.

## Revendications

1. Système de transport et de stockage pour pots de filature rectangulaires, en bref pots (1), qui comporte des unités de stockage de pots et des convoyeurs de pots entre de premières machines (2) qui remplissent des pots de filature (8) - à savoir des pots vides - et de secondes machines (3) qui respectivement, le long d'une ligne de travail ou plutôt d'un grand côté (14) de celle-ci, vident des pots de filature (9) - à savoir des pots pleins - et dans lequel chaque première machine (2) est équipée, au niveau du banc d'étirage, d'une unité de stockage de pots (6) qui lui est directement associée et qui comporte des emplacements (7) pour pots vides (8) qui sont à placer côte à côte de manière ordonnée, ainsi que des emplacements pour pots pleins (9) qui sont également à placer côte à côte de manière ordonnée, **caractérisé en ce que** les secondes machines (3) sont munies, pour chacune de leurs lignes de travail (14), d'une unité (13) de stockage et de transfert de pots dans laquelle au moins les pots pleins (9) se trouvent orientés dans le même sens que les pots en cours d'utilisation sur la ligne de travail (14) correspondante.

2. Système de transport et de stockage selon la revendication 1, **caractérisé en ce que** les unités de stockage et de transfert (13) sont prévues dans le prolongement en ligne droite des secondes machines (3) respectives et plus particulièrement du grand côté (14) de celles-ci.

3. Système de transport et de stockage selon l'une quelconque des revendications 1 ou 2, **caractérisé en ce qu'**il est prévu, sur chaque grand côté (14) des secondes machines (3), un dispositif de guidage (16) entièrement droit pour le convoyeur de pots (15) qui doit s'y déplacer.

4. Système de transport et de stockage selon l'une quelconque des revendications 1 à 3, **caractérisé en ce qu'**il est prévu, de l'autre côté du dispositif droit de guidage (16) par rapport à la ligne de travail (14) correspondante, une unité (19) de stockage de pots pour le travail de nuit, dans laquelle les pots sont déjà orientés dans le bon sens pour le poste de filage correspondant sur la ligne de travail.
